# EUROPÄISCHE PATENTSCHRIFT

(11) **EP 0 133 557 B1**
(45) Veröffentlichungstag und Bekanntmachung des Hinweises auf die Patenterteilung: **07.01.1988**
(21) Anmeldenummer: 84109231.5
(22) Anmeldetag: 03.08.1984
(51) Int. Cl.: B25B 23/144

(54) **Ratschenhandschlüssel zum Anziehen von Schrauben**
Ratchet wrench for driving screws
Clé à cliquet pour serrer des vis

(30) Priorität: 09.08.1983 DE 3328673
(43) Veröffentlichungstag der Anmeldung: 27.02.1985
(73) Patentinhaber: Dr. Staiger, Mohilo + Co GmbH, D-7060 Schorndorf (DE); Belzer Dowidat GmbH, D-5600 Wuppertal (DE)
(72) Erfinder: Mohilo, Oskar, D-7073 Lorch 1 (DE); Mayer, Eberhard, Dr. Dipl.Ing., D-7312 Kircheim/Teck (DE); Koltermann, Jürgen, D-7080 Aalen (DE)
(74) Vertreter: Selting, Günther, Dipl.-Ing.

(56) Entgegenhaltungen:
- EP-A- 0 100 023
- DE-A- 2 829 009
- DE-A- 2 932 044
- US-A- 3 970 155
- US-A- 4 319 494
- US-A- 4 450 727

## Beschreibung

Die Erfindung betrifft einen Ratschenhandschlüssel zum Anziehen von Schrauben, mit einem Schlüsselkopf, aus dessen Unterseite eine Abtriebswelle herausragt, einem ersten Messwertaufnehmer für das Anziehdrehmoment, einem zweiten Messwertaufnehmer für den Drehwinkel, der einen mit dem Schlüsselkopf verbundenen optischen Detektor und ein mit optisch erkennbaren Markierungen versehenes lmpulsrad aufweist, einer mit dem ersten und dem zweiten Messwertaufnehmer gekoppelten Auswerteelektronik, die bei Erreichen der für die anzuziehenden Schraube definierten Anziehwerte ein optisches und/oder akustisches Signal auslöst, und einem relativ zum Schlüsselkopf drehbaren, mit einem Stützfuss versehenen Winkelgeberarm, der zur Festlegung der Drehwinkelbezugsgrösse über den Stützfuss fixierbar ist.

Ein derartiger Ratschenhandschlüssel ist aus DE-A 2932044 bekannt. Dieser Handschlüssel weist einen Schlüsselkopf mit einer Abtriebswelle auf, die aus der Unterseite des Schlüsselkopfes herausragt. An dem Handschlüssel befindet sich ein erster Messwertaufnehmer für den Drehwinkel. Die Messwertaufnehmer sind mit einer Auswerteelektronik verbunden, die ein optisches Signal auslöst, wenn die gemessenen Werte für den Drehwinkel und das Drehmoment mit voreingestellten Sollwerten übereinstimmen. Der Drehwinkel-Messwertaufnehmer ist oberhalb des Schlüsselkopfes angeordnet und besteht aus einem Drehpotentiometer, dessen Widerstandsteil drehfest mit dem Schlüsselkopf verbunden ist. Der Abgriffarm des Drehpotentiometers ist mit einem Winkelgeberarm der als relativ biegesteifes Kabel ausgebildet ist, verbunden. Das freie Ende des Kabels wird an einem festen Bezugsteil befestigt, so dass es bei Drehung des Schlüssels seine Lage nicht verändert und damit auch der Abgriffarm des Potentiometers in einer festen Stellung gehalten wird. Der Drehwinkel wird anhand der Widerstandsänderung aufgrund der Relativbewegung zwischen Abgriffarm und Widerstandskörper ermittelt. Das Mass, um das sich der Widerstandsteil des Potentiometers relativ zum feststehenden Abgriffarm bei Drehung des Schlüssels bewegen kann, ist bestimmt und vorgegeben durch die Länge des Widerstandsteils. Daher kann der Handschlüssel nicht über einen beliebigen Bereich gedreht werden. Da der Winkelgeberarm oberhalb des Schlüsselkopfes an dem Abgriffarm angreift, bewirkt eine Kippbewegung des Schlüsselkopfes eine Veränderung der Lage von Winkelgeberarm und Schlüsselkopf. Damit verändert sich auch die Position des Abgriffarms relativ zum Widerstandsteil des Potentiometers, so dass ein Fehlwinkel gemessen wird.

Bei dem bekannten Handschlüssel kann anstelle des Drehpotentiometers auch ein Messwertaufnehmer verwendet werden, der einen mit dem Schlüsselkopf verbundenen optischen Detektor und ein mit optisch erkennbaren Markierungen versehenes Impulsrad aufweist. Zur korrekten Messung des Drehwinkels darf sich die Lage des Impulsrades bei Drehung des Schlüssels nicht ändern. Das Impulsrad ist hierzu als Scheibe hoher Trägheit ausgebildet, die reibungsarm am Schlüsselkopf gelagert ist. Mit dieser Messeinrichtung kann der Drehwinkel jedoch nicht exakt gemessen werden, da die Scheibe ihre Lage beim Betätigen des Handschlüssels nicht exakt beibehält.

Der Erfindung liegt die Aufgabe zugrunde, einen Ratschenhandschlüssel zu schaffen, bei dem der Drehwinkel exakt gemessen wird und der einfach mit der Hand zu führen ist.

Zur Lösung dieser Aufgabe ist erfindungsgemäss vorgesehen, dass der Winkelgeberarm unterhalb des Schlüsselkopfes angeordnet ist, dass der Detektor an der Unterseite des Schlüsselkopfes angeordnet und das Impulsrad drehfest mit dem Winkelgeberarm gekoppelt ist, dass die Auswerteelektronik aus einem freiprogrammierbaren Mikroprozessor besteht, in den über eine Tastatur Zahlenwerte und/oder Anweisungen eingebbar sind und dem Speicher für die Eingabe- und die jeweiligen Verschraubungswerte sowie eine Anzeige für die Eingaben und/oder noch fehlenden Eingaben zugeordnet sind, wobei die Anzeige dem Benutzer während des Anziehens der Schraube den jeweiligen Verschraubungszustand anzeigt, und dass in der Verlängerung der Abtriebswelle über dem Schlüsselkopf ein Abstützkopf zum Angreifen mit der Hand drehbar gelagert ist.

Bei dem erfindungsgemässen Handschlüssel ist der Winkelgeberarm unterhalb des Schlüsselkopfes angeordnet und drehfest mit dem Impulsrad gekoppelt. Unterhalb des Schlüsselkopfes befindet sich der Detektor, der sich bei Drehung des Handschlüssels relativ zu dem Impulsrad dreht, das aufgrund des an einem Bezugsteil fixierten Winkelgeberarms ortfest ist. Auf diese Weise kann der Drehwinkel exakt erfasst werden.

Beim Anziehen einer Schraube mit dem erfindungsgemässen Handschlüssel befindet sich der Winkelgeberarm aufgrund seiner Anordnung unterhalb des Schlüsselkopfes, ungefähr in Höhe des Kopfes der festzuziehenden Schraube. Die beim Verschrauben möglicherweise entstehenden seitlichen Kippvorgänge des Schlüsselkopfes um den Schraubenkopf (Pendelbewegungen) können sich daher auf die Lage des Winkelgeberarms nicht auswirken, so dass Winkelmessfehler weitestgehend ausgeschlossen sind.

Bei dem erfindungsgemässen Handschlüssel kann beim Festziehen einer Schraube über den kugelgelagerten Abstützkopf eine Haltekraft auf den Schlüsselkopf aufgebracht werden. Dadurch kann ein Kippen des Schlüsselkopfes beim Festschrauben verhindert werden, so dass die Anziehkraft fast vollständig in ein Anziehdrehmoment umgesetzt wird. Wegen der Kugellagerung entstehen beim Abstützen des Abstützkopfes mit der Hand keine Zusatzmomente und damit auch keine auf die Zusatzmomente zurückzuführenden Messfehler.

Der erfindungsgemässe Handschlüssel zeichnet sich durch eine einfache Bedienung, auch ohne Bedienungsanleitung, aus, da der eingebaute Mikroprozessor auf der Anzeige auf ein Stichwort hin die jeweils noch fehlenden Eingaben anzeigt. Ausserdem ist eine objektive Qualitätsbeurteilung der Verschraubung, die dem Benutzer angezeigt wird und dokumentierbar ist, durch die Eingabe von Sollwerten und Toleranzgrenzen in den Mikroprozessor über die Tastatur und durch die Speicherung dieser Werte gewährleistet.

Weitere vorteilhafte Ausgestaltungen der Erfindung ergeben sich aus den Ansprüchen 2 bis 10.

Nachfolgend wird anhand der Figuren ein Ausführungsbeispiel der Erfindung näher erläutert.

Es zeigen:
Fig. einen Teilschnitt durch den Kopf einer beispielsweisen Ausführungsform des Ratschenhandschlüssels,
Fig. 2 die mittels einer Hülse nach unten verlegte Basis mit einem ihr zugeordneten in Achsrichtung verstellbaren Abstützbezugspunkt für den Winkelgeberarm,
Fig. ein Blockschaltbild der Auswerteeinheit einschliesslich der Messwertaufnehmer für das Anziehdrehmoment und den Drehwinkel,
Fig. 4 einen Ratschenhandschlüssel in perspektivischer Darstellung.

Wie die Fig. zeigt, ist an der Unterseite des Kopfes 1 des mit einem Betätigungsarm 2 versehenen Ratschenhandschlüssels 3 eine Reflexsonde 4 angebracht, die beim Ausführungsbeispiel durch eine kleine Halbleiterleichtdiode 4' (als Sender) und einem Fototransistor 4" als Empfänger aufweisende Reflexlichtschranke verkörpert ist (vergl. hierzu Fig. 3). An der relativ zum Abtrieb drehbaren Basis 5 des Schlüssels 3 ist ein Impulsrad 6 befestigt. Die Strahlungsebene der Reflexsonde liegt achsparallel zur Längsachse der Abflachungen 7 aufweisenden Schlüsselabtriebsfläche 8. Dementsprechend ist das der Reflexsonde 4 zugeordnete Impulsrad 6 zylindrisch ausgebildet und mit einer achsparallelen Strichteilung 9 versehen. Eine solche Anordnung der Reflexsonde und des Impulsrades erlaubt ein relativ grosses Axialspiel und verhältnismässig grosse Montagetoleranzen. Die in gleicher Richtung wie die Abtriebswelle 8 liegende Basis 5, mit der eine Haltegabel 10 beispielsweise durch Schraubung mechanisch verbunden ist, erlaubt eine Drehung des Handschlüssels auch über 360°, so dass auch in diesen Bereichen Anziehvorgänge durchführbar sind.

Auf dem über den Ratschenkopf 1 nach oben überstehenden Ende der Abtriebswelle 8 ist ein Abstützkopf 11 mittels eines Kugellagers 12 drehbar gelagert. Der Abstützkopf ist für das leichte Voranziehen der Schraube mit der Abtriebswelle zweckmässigerweise durch bekannte Mittel verrastbar. Zum Eindrehen der Schraube bis zu deren Anlage am Werkstück kann am Abstützknopf gedreht oder im Bedarfsfall auch getrennt werden. Das letztere dann, wenn ein Durchlauf der Schraube beim «Ratschen» verhindert werden soll. Der Abstützknopf 11 kann bei beengten Verhältnissen abgenommen oder auch auf eine Verlängerung aufgesetzt werden. Durch die über den Abstützknopf aufgebrachte Querkraft als Reaktion auf die Zugkraft am Handgriff ist eine zentrische Krafteinleitung weitestgehend gewährleistet, so dass auf Zusatzmomente zurückzuführende Messfehler ausgeschaltet sind.

Die Funktionsweise der Drehwinkelmesseinrichtung ist wie folgt:

Während des Anziehens der hier nichtgezeichneten Schraube ist die Ratsche 13 fest. Daher dreht sich die Reflexsonde 4 mit dem Betätigungsarm 2 des Schlüssels und der Abtriebswelle 8 um den gleichen Winkel wie die Schraube.

Basis 5 und Impulsrad 6 stehen still. Damit entsteht eine Relativbewegung zwischen der Reflexsonde 4 und dem Impulsrad 6 mit der Folge einer Impulserzeugung für die Drehwinkelmessung. Die erhaltenen Impulse werden über einen geeigneten Impulsformer einem Mikroprozessor zugeführt.

Zur Verbesserung der Auflösung wird zwischen der Reflexsonde 4 und dem Impulsrad 6 eine fest mit der Abtriebswelle 8 verbundene Gegenblende 14 mit der gleichen Teilung wie das Impulsrad eingefügt.

Diese Gegenblende verhindert zugleich, dass eine eventuelle Nachgiebigkeit der Ratsche in das Messergebnis eingeht. Ausserdem kann mit einer solchen Gegenblende die Erzeugung von Winkelimpulsen während des Nachholvorganges unterdrückt und der Drehwinkel der Abtriebswelle bezogen auf die Basis direkt gemessen werden.

Die vorzugsweise aus einer Dehnungsmessstreifen-Brücke (DMS-Brücke) 15 und einem A/D Wandler 16 bestehende Einrichtung zur Drehmomentmessung ist in dem Handschlüssel angeordnet (siehe Fig. 3).

Wie in Fig. 2 veranschaulicht ist, kann die Basis 5 mit Hilfe einer Verlängerungshülse 18 nach unten verlegt werden. Damit kann der Abstütz-Bezugs-Punkt 19 (Magnet) auch bei Verlängerungen in der Nähe der Schraube angebracht werden. Dadurch können auf Pendelbewegungen der Bedienungsperson zurückzuführende Winkelfelder sehr klein gehalten werden. Die Verlängerungshülse 18 wird mit der Basis 5 fest verbunden. Durch sie erstreckt sich koaxial ein Verlängerungsschaft 8', der auf den Vierkant 20 aufgesteckt ist und am anderen Ende einen Vierkant 20' aufweist. Die Verlängerungshülse 18 ist mit einer zweiten Basis 5' versehen, an der die zweite Haltegabel 10' angreift, die mit dem Abstütz-Bezugspunkt 19 über einen Schaft verbunden ist.

Aus dem Blockschaltbild gemäss Fig. 3 ist ersichtlich, dass der von der Halbleiterdiode 4' beispielsweise in Form einer GaAs-Diode emittierte Lichtstrahl über die Gegenblende 14 zum Impulsrad 6 gelangt und von diesem entsprechend der Strichteilung auf einen beispielsweise als Fototransistor ausgebildeten Empfänger 4" zurückgeworfen wird. Nach geeigneter Umformung der im Empfänger ankommenden Lichtimpulse in einem Impulsformer 21, gelangen diese in den Mikroprozessor 22. Dementsprechend werden auch die mit Hilfe der DMS-Messbrücke 15 ermittelten Drehmomentwerte nach Umwandlung im A/D Wandler 16 dem Mikroprozessor zugeführt.

Der Mikroprozessor ist mit einer Tastatur 23 ausgerüstet, mittels derer die jeweils gewünschten Daten (Sollwerte, Grenzwerte, Anziehverfahren, etc.) eingebbar sind; (Vorgabewerte).

Dabei besteht die Möglichkeit, die Daten bzw. Einstellungen für eine Vielzahl unterschiedlicher Schraubfälle einzugeben und in nummerierten Speichern 24 festzuhalten, so dass die Daten bei späterem Bedarf oder Wiedergebrauch einfach abrufbar sind.

Die während einer Vielzahl von Verschraubungsvorgängen erreichten Endwerte können jeweils mit Daten und Uhrzeit gespeichert werden.

Zu diesem Zweck ist dem Mikroprozessor eine entsprechende Quarzuhr 25 zugeordnet.

Zu irgendeinem beliebigen Zeitpunkt, beispielsweise dann, wenn alle Verschraubungen an einem Fahrzeug beendet sind, können die gespeicherten Werte abgerufen werden. An dem Mikroprozessor ist des weiteren ein Datenspeicher 26 angeschlossen. Die Daten einschliesslich eines vorher eingegebenen Codes für den Bediener und den Kundenauftrag können im Bedarfsfall abgerufen werden, beispielsweise während der Zeiten, in welchen der Handschlüssel nicht benötigt wird und sich in einer Ablageposition befindet (Betriebspausen).

Die Dateneingabe kann unmittelbar einen Kontrollstreifendruck bewirken oder in allgemeinen Systemen der Datenverarbeitung gespeichert werden, um auf den Begleitpapieren des Produktes dokumentiert zu werden. Ein derartiger Drukker ist in Fig. 3 mit 27 bezeichnet.

Dem in den Handschlüssel eingebauten Mikroprozessor 22 ist eine alpha-numerische Anzeige 29 zugeordnet, auf welcher der Mikroprozessor durch ein Stichwort die jeweils nächsten noch fehlenden Eingaben angibt. Damit ist eine sichere Bedienung auch ohne Gebrauchsanweisung gewährleistet.

Der Benutzer des Schlüssels wird während des Anziehens der betreffenden Schraube in verschiedenen Phasen geführt. Diese können beispielsweise wie folgt aufgegliedert sein:
Phase 1: Die Schraube liegt an, die Wnikelzählung beginnt.
Phase 2: Die Schraube ist etwa zu 50% angezogen.
Phase 3: Die Schraube ist etwa zu 90% angezogen.
Phase4: Die Schraubverbindung ist fest, die Anziehwerte der Schraube liegen im Toleranzbereich.
Phase 5: Die Schraube ist zu stark angezogen.

Die Anzeige kann durch einen Balken, dessen Länge der momentanen Anzugsphase entspricht, erfolgen. Eine andere Möglichkeit besteht darin, den einzelnen Anziehphasen bestimmte Farblichtsignale zuzuordnen. So kann die Phase 1 durch eine Dauer-Gelblicht abstrahlende Lampe 30 und die zweite Phase durch dieselbe Lampe in Blinkbetrieb sichtbar gemacht sein. Zur Kenntlichmachung der dritten Phase ist eine weitere Lampe 31 vorgesehen, die im Wechsel mit der Lampe 30 grün blinkt, so dass gelb im Wechsel mit grün blinkt.

Der vierten Phase ist die Lampe 31 mit Dauer-Grünlicht zugeordnet. Im Fehlschraubfall, dem die Phase 5 entspricht, empfiehlt sich eine Lampe 32 mit Dauer-Rotlicht.

Es besteht alternativ oder zugleich die Möglichkeit, die Farblichtsignale mittels entsprechender Leuchtringe am Handgriff des Schlüssels zur Wirkung zu bringen, so dass sie von allen Seiten und Lagen leicht erkennbar sind.

Zusätzlich oder alternativ kann der Mikroprozessor 22 auch auf einen akustischen Signalgeber 33 arbeiten, welcher die einzelnen Phasen durch Signale durch unterschiedliche Frequenzen und Wiederholzeiten erkennbar macht.

Die Grenzen zwischen den Anziehphasen 1, 2 und 3 werden nicht eingegeben, sondern automatisch errechnet. Dies bedeutet eine Vereinfachung der Bedienung.

Die Auflagefläche des Handschlüssels ist so gestaltet, dass der Schlüssel, während er abgelegt ist, die Durchführung verschiedener Zusatzfunktionen ermöglicht. So können die im Schlüssel eingebauten Batterien über eine zum Ladegerät führende Leitung aufgeladen werden. Es ist indessen auch möglich, die Batterien induktiv aufzuladen. Des weiteren können die im Mikroprozessor gespeicherten Daten abgefragt bzw. ausgedruckt und neue Daten in den Mikroprozessor bzw. in den oder die Speicher eingegeben werden.

Es besteht die Möglichkeit, den Drucker 27 als Einheit mit dem Batterieladegerät 34 in die Werkzeugablage einzugliedern.

Zur Erweiterung des Arbeitsbereiches eines Handschlüssels nach der Erfindung kann der Betätigungsarm 2 bzw. das Griffrohr teleskopartig verlängerbar ausgebildet sein. Für streckgrenzgesteuerte Anziehverfahren werden die Vorgabewerte aus den eingegebenen Nenn- oder Grenzwerten für Drehmoment und -Winkel theoretisch mathematisch abgeleitet, so dass keine zusätzliche Bedienung erforderlich ist.

Durch geeignete Programmierung können auch Verfahren zur Qualitätsbeurteilung verwendet werden, die bisher wegen komplizierter Auswertemechanismen in der Praxis nicht einsetzbar waren.

Wie in Fig. 4 angedeutet ist, enthält der Handschlüssel im Handgriffteil 2' eine Steckbuchse 35, in welche zum Laden der im Schlüssel befindlichen Batterien ein mit einer Zuleitung 36 verbundener Stecker 37 einsetzbar ist.

## Patentansprüche

1. Ratschenhandschlüssel zum Anziehen von Schrauben, mit
einem Schlüsselkopf (1), aus dessen Unterseite eine Abtriebswelle (8) herausragt,
einem ersten Messwertaufnehmer für das Anziehdrehmoment,
einem zweiten Messwertaufnehmer für den Drehwinkel, der einen mit dem Schlüsselkopf (1) verbundenen optischen Detektor (4) und ein mit optisch erkennbaren Markierungen versehenes Impulsrad (6) aufweist,
einer mit dem ersten und dem zweiten Messwertaufnehmer gekoppelten Auswerteelektronik, die bei Erreichen der für die anzuziehende Schraube definierten Anziehwerte ein optisches und/oder akustisches Signal auslöst, und
einem relativ zum Schlüsselkopf (1) drehbaren, mit einem Stützfuss (19) versehenen Winkelgeberarm, der zur Festlegung der Drehwinkelbezugsgrösse über den Stützfuss (19) fixierbar ist, dadurch gekennzeichnet,
dass der Winkelgeberarm unterhalb des Schlüsselkopfes (1) angeordnet ist,
dass der Detektor (4) an der Unterseite des Schlüsselkopfes (1) angeordnet und das Impulsrad (6) drehfest mit dem Winkelgeberarm gekoppelt ist,
dass die Auswerteelektronik aus einem freiprogrammierbaren Mikroprozessor (22) besteht, in den über eine Tastatur (23) Zahlenwerte und/oder Anweisungen eingebbar sind und dem Speicher (24, 26) für die Eingabe- und die jeweiligen Verschraubungswerte sowie eine Anzeige (29) für die Eingaben und/oder noch fehlenden Eingaben zugeordnet sind, wobei die Anzeige (29) dem Benutzer während des Anziehens der Schraube den jeweiligen Verschraubungszustand anzeigt, und dass in der Verlängerung der Abtriebswelle über dem Schlüsselkopf (1) ein Abstützkopf (11) zum Angreifen mit der Hand drehbar gelagert ist.

2. Handschlüssel nach Anspruch 1, dadurch gekennzeichnet, dass der Winkelgeberarm über eine Haltegabel (10) gelenkig mit einer relativ zu Schlüsselkopf (1) und Abtriebswelle (8) drehbaren Basis (5), an der das Impulsrad (6) befestigt ist, verbunden ist.

3. Handschlüssel nach Anspruch 2, dadurch gekennzeichnet, dass die Basis (5) durch eine Verlängerungshülse (18), in der eine koaxiale, auf die Abtriebswelle (8) aufgesteckte Verlängerungsabtriebswelle (8) angeordnet ist, verlängert ist.

4. Handschlüssel nach einem oder mehreren der Ansprüche 1 bis 4, dadurch gekennzeichnet, dass zwischen dem Detektor (4) und dem Impulsrad (6) eine zylindrisch ausgebildete Blende (14) vorgesehen ist, die koaxial zum Impulsrad (6) angeordnet und drehfest mit der Abtriebswelle (8) verbunden ist.

5. Handschlüssel nach einem oder mehreren der Ansprüche 1 bis 4, dadurch gekennzeichnet, dass der Detektor (4) eine aus einer Leuchtdiode (4') und einem Fototransistor (4") bestehende Reflexionslichtschranke mit zur Schlüsselachse parallel verlaufender Strahlungsebene ist und dass das Impulsrad (6) ein mit Strichmarken (9) versehener Zylinder ist.

6. Handschlüssel nach einem oder mehreren der Ansprüche 1 bis 5, dadurch gekennzeichnet, dass der Abstützkopf (11) abnehmbar und verrastbar an der Abtriebswelle (8) angebracht ist.

7. Handschlüssel nach einem oder mehreren der Ansprüche 1 bis 6, dadurch gekennzeichnet, dass der Mikroprozessor (22) in oder an einem von dem Schlüsselkopf abstehenden Handgriff (2) angeordnet ist.

8. Handschlüssel nach einem oder mehreren der Ansprüche 1 bis 7, dadurch gekennzeichnet, dass der Mikroprozessor (22) mit mehreren verschiedenfarbigen Anzeigelampen (30, 31, 32), die den jeweiligen Verschraubungszustand anzeigen, und/oder mit einem akustischen Signalgeber (33), der den jeweiligen Verschraubungszustand anzeigt, verbunden ist.

9. Handschlüssel nach einem oder mehreren der Ansprüche 1 bis 8, dadurch gekennzeichnet, dass in oder an einem von dem Schlüsselkopf (1) abstehenden Handgriff (2) eine Batterie untergebracht ist, die die Energie für die Auswerteelektronik und die Messwertaufnehmer liefert.

10. Handschlüssel nach einem oder mehreren der Ansprüche 1 bis 9, dadurch gekennzeichnet, dass der erste Messwertaufnehmer eine Dehnmessstreifen-Brücke (15) und einen AD-Wandler (16) aufweist.

## Claims

1. Ratchet wrench for tightening screws comprising
- a wrench head (1) from whose underside extends a driven shaft (8),
- a first pickup for measuring data concerning the tightening torque,
- a second pickup for measuring data concerning the angle of rotation and including an optical detector (4) connected to the wrench head (1) and a pulse wheel (6) provided with optically visible marks,
- evaluating electronics coupled to the second pickup for measuring data and initiating an optical and/or acoustic signal upon reaching tightening values defined for the screw to be tightened and
- an angle indicator arm rotatable relative to the wrench head (1) and provided with a support base (19) said arm being fixable via the support base (19) for fixing the reference value of the angle of rotation,
characterized in that
- the angle indicator arm is provided beneath the wrench head (1),
- the detector is arranged at the underside of the wrench head (1) and the pulse wheel (6) is coupled nonrotatingly to the angle indicator arm,
- the evaluating electronics consist of a freely programmable microprocessor (22) into which, via a keyboard (23), numerical values and/or orders may be inputted and to which memories (24, 26) for the input values and the respective screw tightening values and a display (29) for the input data and/or still missing input data are coordinated, the display (29) showing to the user during the screw tightening operation the respective screwing codition and
- in the extension of the driven shaft above the wrench head (1), a support head (11) is pivotally provided for manual actuation.

2. Wrench head as defined in claim1, characterized in that, via a forked holder (10), the angle indictor arm is hingedly connected to a base (5) rotatable relative to the wrench head (1) and to the driven shaft (8), a pulse wheel (6) being fixed to said base.

3. Wrench as defined in claim 2, characterized in that the base (5) is extended by an adaptor sleeve (18) in which is accomodated a coaxial adaptor driven shaft (8') mounted on the driven shaft (8).

4. Wrench as defined in one or more of claims 1 to 3, characterized in that between detector (4) and pulse wheel (6), there is provided in cylindrical shield (14) provided coaxially with respect to the pulse wheel (6) and being connected nonrotatingly to the driven shaft (8).

5. Wrench as defined in one or more of claims 1 to 4, characterized in that the detector (4) is a reflex light barrier consisting of a light emitting diode (4') and of a phototransistor (4"), the radiation plane extending in parallel to the wrench axis, and that the pulse wheel (6) is a cylinder provided with graduation marks (9).

6. Wrench as defined in one or more of claims 1 to 5, characterized in that the support head (11) is mounted to be removable and to be lockable on the driven shaft (8).

7. Wrench head as defined in one or some of claims 1 to 6, characterized in that the microprocessor (22) is provided in or at a handle (2) projecting from the wrench head (2).

8. Wrench head as defined in one or more of claims 1 to 7, characterized in that the microprocessor (22) is connected to a number of indicator lamps (30, 31, 32) of different colors which show the respective screwing condition and/or to an acousting signal generator (33) showing the respective screwing condition.

9. Wrench as defined in one or more of claims 1 to 8, characterized in that in or at a handle (2) projecting from the wrench head (1), a battery is accomodated to supply energy for the evaluating electronics and the pickup for measuring data.

10. Wrench as defined in one or more of claims 1 to 9, characterized in that the first pickup for measuring data comprises a wire resistance strain gauge-bridge (15) and an A/D converter (16).

## Revendications

1. Clé à main à cliquet pour serrer des vis, comportant une tête de clé (1) de la face inférieure de laquelle sort un arbre de sortie (8),
un premier détecteur de valeur de mesure pour le couple de serrage,
un second détecteur de valeur de mesure pour l'angle de rotation, qui présente un détecteur optique (4) relié à la tête de clé (1) et une roue à impulsions (6) munie de repères reconnaissables optiquement,
un circuit électronique de traitement qui est couplé avec le premier et avec le second détecteurs de valeur de mesure et qui, lorsque l'on atteint les valeurs de serrage définies pour la vis à serrer, déclenche un signal optique et/ou acoustique, et un bras indicateur angulaire, qui peut tourner par rapport à la tête de clé (1), qui est muni d'un pied d'appui (19) et que l'on peut bloquer par l'intermédiaire du pied d'appui (19) pour établir la valeur de référence angulaire,
caractérisée,
en ce que le bras indicateur angulaire est disposé en-dessous de la tête de clé (1);
en ce que le détecteur (4) est disposé sur la face inférieure de la tête de clé (1); et en ce que la roue à impulsions (6) est couplée solidairement en rotation avec le bras indicateur angulaire;
en ce que le circuit électronique de traitement est constitué d'un microprocesseur (22) librement programmable, dans lequel on peut entrer des valeurs numériques et/ou des instructions par l'intermédiaire d'un clavier (23) et auquel correspondent une mémoire (24, 26) pour les valeurs entrées et les valeurs de vissage respectives, ainsi qu'un écran de visualisation (29) pour les entrées et/ou les entrées qui manquent encore, étant précisé que l'écran de visualisation (29) indique à l'opérateur, pendant le serrage de la vis, l'état de vissage respectif; et
en ce que, dans le prolongement de l'arbre de sortie, au-dessus de la tête de clé (1), peut tourillonner une tête d'appui (11) à saisir avec la main.

2. Clé à main selon la revendication 1, caractérisée en ce que le bras indicateur angulaire est relié avec articulation et par l'intermédiaire d'une chape de fixation (10), à une base (5) qui peut tourner par rapport à la tête de clé (1) et à l'arbre de sortie (8) et à laquelle est fixée la roue à impulsions (6).

3. Clé à main selon la revendication 2, caractérisée en ce que la base (5) est prolongée par une douille de prolongement (18) dans laquelle est disposé un arbre de sortie de prolongement (8) coaxial, enfiché sur l'arbre de sortie (8).

4. Clé à main selon une ou plusieurs des revendications 1 à 4, caractérisé en ce qu'entre le détecteur (4) et la roue à impulsions (6) est prévu un diaphragme (14) de forme cylindrique, disposé coaxialement à la roue à impulsions (6) et relié, solidairement en rotation, avec l'arbre de sortie (8).

5. Clé à main selon une ou plusieurs des revendications 1 à 4, caractérisé en ce que le détecteur (4) est une barrière photoélectrique par réflexion constituée d'une diode luminescente (4') et d'un phototransistor (4"), avec un plan de faisceau courant parallèlement à l'axe de la clé, et en ce que la roue à impulsions (6} est un cylindre muni de repères de graduation (9).

6. Clé à main selon une ou plusieurs des revendications 1 à 5, caractérisée en ce que la tête d'appui (11) est disposée de façon à pouvoir s'enlever et à pouvoir être bloquée sur l'arbre de sortie (8).

7. Clé à main selon l'une des revendications 1 à 6, caractérisée en ce que le microprocesseur (22) est disposé dans, ou sur, une poignée (2) qui s'écarte de la tête de clé.

8. Clé à main selon l'une ou plusieurs des revendications 1 à 7, caractérisée en ce que le microprocesseur (22) est relié à plusieurs lampes- témoins de couleurs différentes (30, 31, 32) qui indiquent l'état de vissage respectif et/ou à un émetteur de signaux acoustiques (33) qui indique l'état de vissage respectif.

9. Clé à main selon l'une ou plusieurs des revendications 1 à 8, caractérisée en ce que dans ou sur une poignée (2) qui s'écarte de la tête de clé (1) est logée une batterie qui fournit de l'énergie pour le circuit électronique de traitement et pour les détecteurs de valeurs de mesure.

10. Clé à main selon l'une ou plusieurs des revendications 1 à 9, caractérisée en ce que le premier détecteur de mesure présente un point à jauges extensométriques (15) et un transducteur analogique-numérique (16).
